# EUROPÄISCHE PATENTSCHRIFT

(11) **EP 3 153 653 B1**
(45) Veröffentlichungstag und Bekanntmachung des Hinweises auf die Patenterteilung: **28.03.2018**
(21) Anmeldenummer: 16190086.5
(22) Anmeldetag: 22.09.2016
(51) Int. Cl.: E06B 7/215, E06B 7/23, E06B 3/46, E06B 7/18

(54) **TÜRFLÜGEL MIT DICHTUNG**
DOOR WING WITH SEAL
VANTAIL DE PORTE DOTE DE JOINT

(30) Priorität: 29.09.2015 DE 102015218716
(43) Veröffentlichungstag der Anmeldung: 12.04.2017
(73) Patentinhaber: GEZE GmbH, 71229 Leonberg (DE)
(72) Erfinder: Gottschalk, Klaus, 71229 Leonberg (DE); Holzer, Klaus, 71292 Friolzheim (DE)

(56) Entgegenhaltungen:
- EP-A1- 1 746 240
- DE-U- 1 941 836
- DE-U1- 29 508 535

## Beschreibung

Die vorliegende Erfindung betrifft einen Türflügel für eine Schiebetür, mit einem Türblatt und einer Dichtung. Die Dichtung umfasst ein Dichtungsträgerteil, welches vertikal verschiebbar an dem Türblatt gelagert ist, und zumindest ein von diesem getragenes Dichtungselement, welches in einem montierten Zustand des Türflügels mit einer Bodenfläche in Kontakt steht, wobei die Dichtung in einem Betriebszustand in Richtung der Schwerkraft frei gleitend an dem Türblatt gelagert ist und das Dichtungselement dazu ausgebildet ist, die Dichtung an der Bodenfläche abzustützen.

Derartige Dichtungen dienen dazu, einen dichtenden Kontakt zwischen dem Türflügel und dem Boden an einer Unterseite eines Türblatts zu erzeugen. Ein solcher dichtender Kontakt zwischen dem Türflügel und dem Boden ist bei geschlossener Tür gewünscht, um beispielsweise einen Temperaturunterschied zweier Räume, die durch die geschlossene Tür voneinander getrennt sind, beizubehalten. Ferner sind solche Dichtungen dazu gedacht, den Eintritt von Staub in einen von dem Türflügel verschlossenen Raum zu verhindern, .

Aus dem Stand der Technik sind Dichtungen mit einem Dichtungsträgerteil und einem Dichtungselement bekannt, welche fest, d.h. beispielsweise verschraubt oder mittels einer Rastverbindung, in einem unteren Bereich des Türblatts an diesem angebracht sind.

Bekannte Dichtungen haben den Nachteil, dass sie für eine optimale Dichtwirkung an die Höhe eines von ihnen abgedichteten Schlitzes zwischen dem Türblatt und dem Boden angepasst werden müssen. Eine solche Anpassung, die in aller Regel durch Raststellungen der Dichtung in verschiedenen Höhen ermöglicht ist, ist aufwendig und kostet Zeit bei der Installation der Tür. Senkt sich die Tür über die Jahre ab, so erhöht sich der Anpressdruck der Dichtung auf den Boden. Hierdurch wird mehr Kraft benötigt, um die Tür zu öffnen, weshalb zum leichtgängigen Öffnen und Schließen der Tür eine erneute Anpassung der Dichtung notwendig wird.

Aus der DE 295 08 535 U1, der DE 1 941 836 U und der DE 1 984 267 U ist eine Abdichtung zwischen der Unterseite einer Tür und dem Bodenbereich bekannt, welche eine Dichtleiste umfasst, die unter ihrer Schwerkraft selbsttätig höhenverschieblich in einer Ausnehmung am unteren Bereich der Tür liegt. Ein Führungsteil zur Führung des Türblatts einer Schiebetür ist hier nicht vorgesehen, welches zwischen zwei Dichtungselementen liegt und gemeinsam mit diesen die Dichtung bildet.

Aufgabe der vorliegenden Erfindung ist es, einen Türflügel mit einer Dichtung bereitzustellen, durch den die zuvor beschriebenen Nachteile beseitigt werden und somit eine Einstellung der Dichtung zur Anpassung an den von ihr abzudichtenden Schlitz sowie eine Überprüfung der Dichtwirkung und ein darauffolgendes Verstellen der Dichtung nicht mehr benötigt werden.

Die Aufgabe wird gelöst durch einen Türflügel mit den Merkmalen des Anspruchs 1.

Mit anderen Worten basiert die Erfindung auf der Idee, die Dichtung nicht an dem Türblatt zu fixieren, sondern stattdessen die Dichtung frei beweglich an dem Türblatt zu lagern und eine für die Dichtwirkung benötigte Anpresskraft dadurch zu erzeugen, dass die Erdanziehungskraft die Dichtung auf den Boden drückt.

Eine besonders gute Dichtwirkung kann erzielt werden, wenn zwei Dichtungselemente, senkrecht zur Türblattebene gesehen, hintereinander vorgesehen sind. Mit anderen Worten sind die zwei Dichtungselemente entlang einer Richtungsachse versetzt zueinander angeordnet, welche senkrecht auf der Türblattebene steht.

Die beiden Dichtungselemente sind von einem gemeinsamen Dichtungsträgerteil getragen.

Da es sich bei dem Türflügel um einen Türflügel einer Schiebetür handelt, ist die Dichtung zumindest abschnittsweise mit einem Führungsteil versehen, welches zur Führung des Türblatts der Schiebetür in Verschieberichtung der Schiebetür längs einer am Boden vorgesehenen Führungseinrichtung ausgebildet ist. Dabei dient die Dichtung folglich - neben ihrer Dichtfunktion - zugleich auch zur Führung der Schiebetür an einer am Boden vorgesehenen Führungseinrichtung. Ein separates Führungsteil kann dadurch eingespart werden.

Das Führungsteil ist an dem Dichtungsträgerteil ausgebildet. Das Dichtungsträgerteil kann im Vergleich zu dem Dichtungselement steifer ausgebildet sein, um eine definierte Führung des Türblatts zu gewährleisten.

Der Führungsteil ist dabei senkrecht zur Türblattebene gesehen, zwischen zwei Dichtungselementen angeordnet.

Vorteilhafte Ausbildungen der Erfindung sind den Unteransprüchen, der Beschreibung und den Zeichnungen zu entnehmen.

Gemäß einer Ausführungsform weist das Türblatt an seiner dem Boden zugewandten Seite eine nutförmige Aussparung - einen sogenannten Türschuh - auf. Die nutförmige Aussparung erstreckt sich längs der Unterseite des Türblatts. Korrespondierend dazu weist das Dichtungsträgerteil eine Außenkontur auf, die mit der nutförmigen Aussparung zusammenwirkt, um eine Führung des Dichtungsträgerteils in vertikaler Richtung zu bilden. Beispielsweise kann die Außenkontur des Dichtungsträgerteils zwei zueinander parallele ebene Anlageflächen umfassen, die flächig an parallel zu den Anlageflächen angeordneten Flanken der nutförmigen Aussparung anliegen.

Des Weiteren kann das Dichtungsträgerteil mindestens eine Nut aufweisen, in die ein Dichtungselement kraftschlüssig eingebracht ist. Zum formschlüssigen Einbringen des Dichtungselements in die Nut kann die Nut eine Hinterschneidung aufweisen. Hierdurch ist das Dichtungselement besonders verliersicher in der Nut gehalten.

Gemäß einer weiteren Ausführungsform ist zwischen das Türblatt und das Dichtungsträgerteil mindestens ein Federelement eingesetzt, welches das Dichtungsträgerteil in Richtung der Schwerkraft mit einer Zusatzkraft, also einer zusätzlichen Anpresskraft, beaufschlagt. Der Einsatz eines solchen Federelements ist besonders dann vorteilhaft, wenn der durch die Schwerkraft erzeugte Anpressdruck der Dichtung auf den Boden nicht ausreichend ist.

Gemäß einer besonders einfach herzustellenden Ausführungsform ist das Federelement als Blattfeder ausgebildet.

Das Federelement kann mit dem Türblatt und dem Dichtungsträgerteil gekoppelt sein, um eine horizontale Verschiebung des Dichtungsträgerteils in Türblattebene relativ zu dem Türblatt zu begrenzen oder zu verhindern. Beispielsweise kann durch eine Kopplung des Türblatts mit dem Dichtungsträgerteil durch das Federelement auf einfache Weise bewirkt werden, dass bei einem Öffnen der Schiebetür das Dichtungsträgerteil an der Schiebetür gehalten und nicht durch Reibung der Dichtung am Boden eine relative Verschiebung zwischen Türblatt und Dichtung verursacht wird.

Gemäß einer besonders einfach herzustellenden Ausführungsform ist das Dichtungsträgerteil zumindest abschnittsweise als Profil ausgebildet.

Das Dichtungsträgerteil kann zumindest zum Teil aus Kunststoff und/oder einer Aluminiumlegierung bestehen. Kunststoff hat dabei den Vorteil, dass ein daraus bestehendes Dichtungsträgerteil kostengünstig herstellbar ist und ein geringes Gewicht aufweisen kann.

Um den Transport des hergestellten Türflügels an den Einbauort zu vereinfachen und mögliche Schäden an der Dichtung durch den Transport zu vermeiden, kann eine Arretiervorrichtung vorgesehen sein, mit der die Dichtung in einer in das Türblatt eingefahrenen Position an dem Türblatt arretierbar ist. Die Arretiervorrichtung kann beispielsweise einen Stift, eine Schraube oder einen Clips umfassen. Die Arretiervorrichtung umfasst ferner bevorzugt eine Abdeckung, mit der die Dichtung zumindest teilweise abgedeckt transportierbar ist. Die Arretiervorrichtung kann fest oder lösbar an der Unterseite des Türblatts befestigt sein.

Damit die Dichtung geschützt transportiert werden kann, ist es vorteilhaft, wenn die Tiefe der nutförmigen Aussparung an dem Türblatt wenigstens der Höhe des Dichtungsträgerteils entspricht.

Das zumindest eine Dichtungselement ist bevorzugt zur Türblattebene geneigt an dem Dichtungsträgerteil angeordnet. Bei zwei Dichtungselementen stehen die Dichtungselemente bevorzugt jeweils nach außen ab, d.h. die Dichtungselemente sind mit ihrem dem Boden zugewandten Ende von einer Türblatthauptebene weg orientiert angeordnet.

Gemäß einer bevorzugten Ausführungsform sind die zwei Dichtungselemente spiegelsymmetrisch zur Mittelachse des Dichtungsträgerteils angeordnet, um momentenfrei das Dichtungsträgerteil abzustützen.

Das zumindest eine Dichtungselement kann bevorzugt als Bürste ausgebildet sein.

Damit sich die Dichtung automatisch an Bodenunebenheiten in der Türblattebene anpasst, kann die Länge der nutförmigen Aussparung zumindest geringfügig größer sein als die Länge des Dichtungsträgerteils. Hierdurch kann auf einfache Weise ein Verkippen der Dichtung um eine senkrecht zur Türblattebene verlaufende Kippachse ermöglicht werden, damit sich die Dichtung selbstständig an ein Gefälle des Bodens in Haupterstreckungsrichtung der Dichtung, also im Wesentlichen horizontal in Türblattebene, anpassen kann.

Nachfolgend wird die Erfindung anhand einer rein beispielhaften Ausführungsform unter Bezugnahme auf die beigefügten Zeichnungen beschrieben. Es zeigen:
- Fig. 1: eine Schnittdarstellung eines erfindungsgemäßen Türflügels mit im Betriebszustand befindlicher Dichtung; und
- Fig. 2: eine Schnittdarstellung des Türflügels mit einer in eingefahrener Position befindlichen Dichtung.

In den Figuren ist ein Türflügel 10 einer Schiebetür gezeigt, wobei der Türflügel 10 ein Türblatt 12 und eine Dichtung 14 umfasst. Das Türblatt 12 ist flächig ausgebildet und definiert eine Türblattebene 16, welche im Wesentlichen senkrecht zu einer im Wesentlichen horizontal angeordneten Bodenfläche 18 steht. Der Türflügel 10 ist zum Öffnen und Schließen der Schiebetür in horizontaler Richtung in der Türblattebene 16 verschiebbar zur Bodenfläche 18 gelagert.

Die Dichtung 14 umfasst ein Dichtungsträgerteil 20, an dem ein erstes Dichtungselement 22 und ein zweites Dichtungselement 24 angebracht sind. Zur Anbringung der Dichtungselemente 22, 24 an dem Dichtungsträgerteil 20 sind an dem Dichtungsträgerteil 20 entlang seiner Haupterstreckungsrichtung, also in Öffnungs- und Schließrichtung der Schiebetür, zwei Nuten 26, 28 ausgebildet, die jeweils eine Hinterschneidung 30, 32 aufweisen. Das erste Dichtungselement 22 weist einen zu der ersten Nut 26 komplementären Kopfteil 34 auf und das zweite Dichtungselement 24 weist analog dazu einen zu der zweiten Nut 28 komplementären Kopfteil 36 auf. Durch die Querschnittsformen der Nuten 26, 28 und der Kopfteile 34, 36 sind die Dichtungselemente 22, 24 formschlüssig in das Dichtungsträgerteil 20 eingebracht. Dabei steht eine Mittelebene 33, 35 der Dichtungselemente 22, 24 in einem spitzen Winkel zur Türblattebene 16.

Das Dichtungsträgerteil 20 ist in Richtung der Schwerkraft S frei, also im Wesentlichen ohne dass bei einer Bewegung in Richtung der Schwerkraft S eine Gegenkraft auf das Dichtungsträgerteil 20 wirkt, gleitend an dem Türblatt 12 gelagert. Damit das Dichtungsträgerteil 20 frei an dem Türblatt 12 gleiten kann, weist das Dichtungsträgerteil 20 eine Außenkontur 38 auf, die mit der Form einer in Öffnungs- und Schließrichtung der Schiebetür verlaufenden, auch als Türschuh bezeichneten, nutförmigen Aussparung 40 korrespondiert. Der Querschnitt der nutförmigen Aussparung 40 ist dabei im Wesentlichen rechteckig. Die Nut weist zwei Flanken 42, 44 und einen Boden 46 auf und ist in Richtung auf die Bodenfläche 18 offen. Das Dichtungsträgerteil 20 weist zwei in einem Abstand zueinander angeordnete Anlageflächen 48, 50 auf, deren Abstand dem Abstand der Flanken 42, 44 entspricht. Das Dichtungsträgerteil 20 ist somit in vertikaler Richtung beweglich geführt in der nutförmigen Aussparung 40 aufgenommen.

Zur Führung der Schiebetür entlang ihrer Öffnungs- und Schließrichtung ist an dem Dichtungsträgerteil 20 ein Führungsteil 52 in Form einer Führungsnut vorgesehen, in die eine an der Bodenfläche 18 angebrachte Führungseinrichtung 54 in Form eines Steges eingreifen kann. Um Material und Gewicht einzusparen, ist die Führungsnut 52 nur abschnittsweise der Breite der Führungseinrichtung 54 angepasst und an den anderen Abschnitten breiter ausgebildet.

Der Führungsteil 52 ist zwischen dem ersten Dichtungselement 22 und dem zweiten Dichtungselement 24 angeordnet, sodass die Dichtungselemente 22, 24 den Führungsteil 52 und die Führungseinrichtung 54 in Richtung senkrecht zur Türblattebene 16 von beiden Seiten umgeben. Der Führungsteil kann alternativ zu der gezeigten Ausführungsform auch als Steg ausgebildet sein, der in eine als Führungsnut ausgebildete Führungseinrichtung im Boden eingreift.

Ein zur Erzeugung einer Dichtwirkung benötigter Anpressdruck des Dichtungselementes an die Bodenfläche 18 wird durch die Gewichtskraft des Dichtungsträgerteils 20 erzeugt, welche frei auf die Dichtungselemente 22, 24 wirkt und von den Dichtungselementen 22, 24 abgestützt wird. Die Dichtungselemente 22, 24 sind spiegelsymmetrisch zur Längsmittelebene des Dichtungsträgerteils 20 angeordnet und gleichartig ausgebildet, um jeweils die Hälfte der von dem Dichtungsträgerteil 20 aufgebrachten Gewichtskraft momentenfrei abzustützen.

Zur Unterstützung des Anpressdrucks, der sonst - wie zuvor beschrieben - lediglich durch das Eigengewicht der Dichtung 14 erzeugt wird, ist ein Federelement 56 zwischen dem Türblatt 12 und dem Dichtungsträgerteil 20 angeordnet und mit dem Türblatt 12 und einem hakenförmigen Abschnitt 57 des Dichtungsträgerteils 20 gekoppelt. In dem in Fig. 1 gezeigten Betriebszustand der Dichtung 14 ist das Federelement 56, welches als Blattfeder ausgebildet ist, mit einer Vorspannung versehen, mit der das Federelement 56 das Dichtungsträgerteil 20 mit einer vertikal angreifenden Federkraft beaufschlagt und somit die Dichtung 14 gegen die Bodenfläche 18 drückt. Das erste Dichtungselement 22 und das zweite Dichtungselement 24 sind dabei bezüglich ihrer Druck- und Biegesteifigkeit, also ihres E-Moduls und ihres Flächenträgheitsmoments, so ausgebildet, dass sie das mit der Federkraft des Federelements 56 beaufschlagte Dichtungsträgerteil 20 gegen die Bodenfläche 18 abstützen können.

Die Länge der nutförmigen Aussparung, also das Maß in Öffnungs- bzw. Schließrichtung der Schiebetür, ist geringfügig größer gewählt als die Länge des Dichtungsträgerteils 20. Hierdurch ist ein Verkippen der Dichtung 14 um eine senkrecht zur Türblattebene 16 verlaufende Kippachse 58 möglich, um die Winkelstellung der Dichtung 14 einer Steigung der Bodenfläche 18 in der Öffnungs- bzw. Schließrichtung der Schiebetür anzupassen. Das heißt, die Dichtung 14 kann in einem Endbereich der nutförmigen Aussparung 40 tiefer eingefahren sein als in einem anderen Endbereich der nutförmigen Aussparung 40.

In Fig. 2 ist der Türflügel 10 in einem Transportzustand gezeigt. Hierzu ist das Dichtungsträgerteil 20 vollständig in der nutförmigen Aussparung 40 untergebracht und mit einer Arretiervorrichtung 60 arretiert. Die Arretiervorrichtung 60 umfasst eine Abdeckplatte 62, die mit mehreren Clips 64 in Öffnungen 66 an der Unterseite des Türblatts 12 einclipsbar ist. Die Abdeckplatte 60 dient neben der Arretierung der Dichtung 14 in der Transportposition zum Schutz der Dichtung 14 während des Transports. Zur Inbetriebnahme der Dichtung 14 in der Einbaulage kann die Arretiervorrichtung 60 gelöst werden, wodurch sich die Dichtung 14 dann frei in Richtung der Schwerkraft S bewegen kann, bis sie gegen die Bodenfläche 18 stößt. Eine Einstellung der Höhe der Dichtung 14 ist nicht nötig, da sich der Anpressdruck der Dichtung 14 automatisch durch das Wirken der Schwerkraft - unterstützt von der Federkraft des Federelements 56 - auf das Dichtungsträgerteil 20 einstellt.

### Bezugszeichenliste

- 10: Türflügel
- 12: Türblatt
- 14: Dichtung
- 16: Türblattebene
- 18: Bodenfläche
- 20: Dichtungsträgerteil
- 22, 24: Dichtungselement
- 26, 28: Nut
- 30, 32: Hinterschneidung
- 33, 35: Mittelebene
- 34, 36: Kopfteil
- 38: Außenkontur
- 40: nutförmige Aussparung
- 42, 44: Flanke
- 46: Boden
- 48, 50: Anlagefläche
- 52: Führungsteil
- 54: Führungseinrichtung
- 56: Federelement
- 57: hakenförmiger Abschnitt
- 58: Kippachse
- 60: Arretiervorrichtung
- 62: Abdeckplatte
- 64: Clips
- 66: Öffnungen

## Patentansprüche

1. Türflügel (10) für eine Schiebetür, umfassend
ein Türblatt (12) und eine Dichtung (14) mit einem Dichtungsträgerteil (20), welches vertikal verschiebbar an dem Türblatt (12) gelagert ist, und
zumindest einem von diesem getragenen Dichtungselement (22, 24), welches in einem montierten Zustand des Türflügels (10) mit einer Bodenfläche (18) in Kontakt steht, wobei die Dichtung (14) in einem Betriebszustand in Richtung der Schwerkraft (S) frei gleitend an dem Türblatt (12) gelagert ist und das Dichtungselement (22, 24) dazu ausgebildet ist, die Dichtung (14) an der Bodenfläche (18) abzustützen,
**dadurch gekennzeichnet,**
**dass** zwei Dichtungselemente (22, 24), senkrecht zur Türblattebene (16) gesehen, hintereinander vorgesehen sind, und die beiden Dichtungselemente (22, 24) von einem gemeinsamen Dichtungsträgerteil (20) getragen sind, und die Dichtung (14) zumindest abschnittsweise mit einem Führungsteil (52) versehen ist, welches zur Führung des Türblatts (12) einer Schiebetür in Verschieberichtung der Schiebetür längs einer am Boden vorgesehenen Führungseinrichtung ausgebildet ist und an dem Dichtungsträgerteil (20) ausgebildet ist, wobei der Führungsteil (52), senkrecht zur Türblattebene (16) gesehen, zwischen zwei Dichtungselementen (22, 24) angeordnet ist.

2. Türflügel (10) nach Anspruch 1,
**dadurch gekennzeichnet, dass**
das Türblatt (12) an seiner dem Boden zugewandten Seite eine nutförmige Aussparung (40) aufweist, welche sich längs der Unterseite des Türblatts (12) erstreckt, und dass das Dichtungsträgerteil (20) eine Außenkontur (38) aufweist, die mit der nutförmigen Aussparung (40) zusammenwirkt, um eine Führung des Dichtungsträgerteils (20) in vertikaler Richtung zu bilden.

3. Türflügel (10) nach Anspruch 1 oder 2,
**dadurch gekennzeichnet, dass**
das Dichtungsträgerteil (20) mindestens eine Nut (26, 28) aufweist, in die ein Dichtungselement (22, 24) kraftschlüssig eingebracht ist.

4. Türflügel (10) nach zumindest einem der vorstehenden Ansprüche,
**dadurch gekennzeichnet, dass**
zwischen das Türblatt (12) und das Dichtungsträgerteil (20) mindestens ein Federelement (56) eingesetzt ist, welches das Dichtungsträgerteil (20) in Richtung der Schwerkraft (S) mit einer Zusatzkraft beaufschlagt.

5. Türflügel (10) nach Anspruch 4,
**dadurch gekennzeichnet, dass**
das Federelement (56) als Blattfeder ausgebildet ist.

6. Türflügel (10) nach Anspruch 4 oder 5,
**dadurch gekennzeichnet, dass**
das Federelement (56) mit dem Türblatt (12) und dem Dichtungsträgerteil (20) gekoppelt ist, um eine horizontale Verschiebung des Dichtungsträgerteils (20) in Türblattebene (16) relativ zu dem Türblatt (12) zu begrenzen oder zu verhindern.

7. Türflügel (10) nach zumindest einem der vorstehenden Ansprüche,
**dadurch gekennzeichnet, dass**
das Dichtungsträgerteil (20) als Profil ausgebildet ist.

8. Türflügel (10) nach zumindest einem der vorstehenden Ansprüche,
**dadurch gekennzeichnet, dass**
das Dichtungsträgerteil (20) zumindest zum Teil aus Kunststoff und/oder einer Aluminiumlegierung besteht.

9. Türflügel (10) nach zumindest einem der vorstehenden Ansprüche,
**dadurch gekennzeichnet, dass**
eine Arretiervorrichtung (60) vorgesehen ist, mit der die Dichtung (14) zu Transportzwecken in einer in das Türblatt (12) eingefahrenen Position an dem Türblatt (12) arretierbar ist.

10. Türflügel (10) nach zumindest einem der vorstehenden Ansprüche,
**dadurch gekennzeichnet, dass**
das zumindest eine Dichtungselement (22, 24) zur Türblattebene (16) geneigt an dem Dichtungsträgerteil (20) angeordnet ist.

11. Türflügel (10) nach zumindest einem der vorstehenden Ansprüche,
**dadurch gekennzeichnet, dass**
das zumindest eine Dichtungselement (22, 24) als Bürste ausgebildet ist.

12. Türflügel (10) nach zumindest einem der Ansprüche 1 bis 10,
**dadurch gekennzeichnet, dass**
das die Länge der nutförmigen Aussparung (40) zumindest geringfügig größer ist als die Länge des Dichtungsträgerteils (20), sodass ein Verkippen der Dichtung (14) um eine senkrecht zur Türblattebene verlaufende Kippachse (58) ermöglicht ist.

## Claims

1. Door wing (10) for a sliding door, comprising
a door leaf (12) and a seal (14) having a seal carrier part (20), which is mounted in a vertically displaceable manner on the door leaf (12), and at least one sealing element (22, 24) which is carried by said seal carrier part and which, in a mounted state of the door wing (10) is in contact with a floor surface (18), wherein, in an operating state, the seal (14) is mounted on the door leaf (12) so as to be freely sliding in the direction of gravitational force (S), and the sealing element (22, 24) is designed to support the seal (14) on the floor surface (18),
**characterized in that**
two sealing elements (22, 24), as viewed perpendicularly to the door leaf plane (16), are provided one behind the other, and the two sealing elements (22, 24) are carried by a common seal carrier part (20), and the seal (14) is provided at least in certain portions with a guide part (52) which is designed for guiding the door leaf (12) of a sliding door in the displacement direction of the sliding door along a guide device provided on the floor and is formed on the seal carrier part (20), wherein the guide part (52), as viewed perpendicularly to the door leaf plane (16), is arranged between two sealing elements (22, 24).

2. Door wing (10) according to Claim 1,
**characterized in that**
the door leaf (12) has, at its side facing the floor, a groove-shaped cutout (40) which extends along the underside of the door leaf (12), and **in that** the seal carrier part (20) has an outer contour (38) which interacts with the groove-shaped cutout (40) in order to form a guidance of the seal carrier part (20) in the vertical direction.

3. Door wing (10) according to Claim 1 or 2,
**characterized in that**
the seal carrier part (20) has at least one groove (26, 28) into which a sealing element (22, 24) is introduced with a force fit.

4. Door wing (10) according to at least one of the preceding claims,
**characterized in that**
at least one spring element (56) is inserted between the door leaf (12) and the seal carrier part (20) and applies an additional force to the seal carrier part (20) in the direction of gravitational force (S).

5. Door wing (10) according to Claim 4,
**characterized in that**
the spring element (56) is designed as a leaf spring.

6. Door wing (10) according to Claim 4 or 5,
**characterized in that**
the spring element (56) is coupled to the door leaf (12) and the seal carrier part (20) in order to limit or to prevent a horizontal displacement of the seal carrier part (20) in the door leaf plane (16) relative to the door leaf (12).

7. Door wing (10) according to at least one of the preceding claims,
**characterized in that**
the seal carrier part (20) is designed as a profile.

8. Door wing (10) according to at least one of the preceding claims,
**characterized in that**
the seal carrier part (20) consists, at least in part, of plastic and/or an aluminium alloy.

9. Door wing (10) according to at least one of the preceding claims,
**characterized in that**
an arresting device (60) is provided by means of which, for transport purposes, the seal (14) can be arrested on the door leaf (12) in a position in which it is retracted into the door leaf (12).

10. Door wing (10) according to at least one of the preceding claims,
**characterized in that**
the at least one sealing element (22, 24) is arranged on the seal carrier part (20) at an inclination to the door leaf plane (16).

11. Door wing (10) according to at least one of the preceding claims,
**characterized in that**
the at least one sealing element (22, 24) is designed as a brush.

12. Door wing (10) according to at least one of Claims 1 to 10,
**characterized in that**
the length of the groove-shaped cutout (40) is at least slightly greater than the length of the seal carrier part (20), with the result that a tilting of the seal (14) about a tilting axis (58) extending perpendicularly to the door leaf plane is made possible.

## Revendications

1. Ouvrant (10) pour porte coulissante, comprenant
une feuille de porte (12) et un joint d'étanchéité (14) présentant une pièce (20) de support de joint d'étanchéité montée à coulissement vertical sur la feuille de porte (12) et
au moins un élément d'étanchéité (22, 24) porté par cette pièce de support et en contact avec la surface du sol (18) lorsque l'ouvrant de porte (10) est monté,
le joint d'étanchéité (14) étant monté à coulissement libre sur la feuille de porte (12) dans la direction de la gravité (S) en situation de fonctionnement et l'élément d'étanchéité (22, 24) étant configuré pour soutenir le joint d'étanchéité (14) sur la surface du sol (18),
**caractérisé en ce que**
deux éléments d'étanchéité (22, 24) perpendiculaires par rapport au plan (16) de la feuille de porte sont prévus l'un à la suite de l'autre, les deux éléments d'étanchéité (22, 24) étant portés par une pièce commune (20) de support de joint d'étanchéité, le joint d'étanchéité (14) étant doté sur au moins certaines de ses parties d'une partie de guidage (52) qui est configurée pour guider la feuille de porte (12) d'une porte coulissante dans la direction du coulissement de la porte coulissante le long d'un dispositif de guidage prévu sur le sol et est formé sur la pièce de support (20) de joint d'étanchéité, la pièce de guidage (52) étant disposée entre deux éléments d'étanchéité (22, 24) dans une direction perpendiculaire au plan (16) de la feuille de porte.

2. Ouvrant de porte (10) selon la revendication 1, **caractérisé en ce que** la feuille de porte (12) présente sur son côté tourné vers le sol une découpe (40) en forme de rainure qui s'étend sur le côté inférieur de la feuille de porte (12) et **en ce que** la pièce de support (20) de joint d'étanchéité présente un contour extérieur (38) qui coopère avec la découpe (40) en forme de rainure pour former dans la direction verticale un guide pour la pièce de support (20) de joint d'étanchéité.

3. Ouvrant de porte (10) selon les revendications 1 ou 2, **caractérisé en ce que** la pièce de support (20) de joint d'étanchéité présente au moins une rainure (26, 28) dans laquelle un élément d'étanchéité (22, 24) est placé en correspondance mécanique.

4. Ouvrant de porte (10) selon au moins l'une des revendications précédentes, **caractérisé en ce qu'**au moins un élément élastique (56) qui applique une force supplémentaire dans la direction de la gravité (S) sur la pièce de support (20) de joint d'étanchéité est inséré entre la feuille de porte (12) et la pièce de support (20) de joint d'étanchéité.

5. Ouvrant de porte (10) selon la revendication 4, **caractérisé en ce que** l'élément élastique (56) est configuré comme ressort en lame.

6. Ouvrant de porte (10) selon les revendications 4 ou 5, **caractérisé en ce que** l'élément élastique (56) est accouplé à la feuille de porte (12) et à la pièce de support (20) de joint d'étanchéité pour limiter ou empêcher un déplacement horizontal de la pièce de support (20) de joint d'étanchéité dans le plan (16) de la feuille de porte par rapport à la feuille de porte (12).

7. Ouvrant de porte (10) selon au moins l'une des revendications précédentes, **caractérisé en ce que** la pièce de support (20) de joint d'étanchéité est configurée comme profilé.

8. Ouvrant de porte (10) selon au moins l'une des revendications précédentes, **caractérisé en ce que** la pièce de support (20) de joint d'étanchéité est constituée au moins en partie de matière synthétique et/ou d'un alliage d'aluminium.

9. Ouvrant de porte (10) selon au moins l'une des revendications précédentes, **caractérisé en ce qu'**il présente un ensemble de blocage (60) par lequel le joint d'étanchéité (14) peut être bloqué sur la feuille de porte (12) dans une position rétractée dans la feuille de porte (12) lors de son transport.

10. Ouvrant de porte (10) selon au moins l'une des revendications précédentes, **caractérisé en ce qu'**au moins un élément d'étanchéité (22, 24) est disposé obliquement par rapport au plan (16) de la feuille de porte sur la pièce de support (20) de joint d'étanchéité.

11. Ouvrant de porte (10) selon au moins l'une des revendications précédentes, **caractérisé en ce que** le ou les éléments d'étanchéité (22, 24) sont configurés comme brosses.

12. Ouvrant de porte (10) selon au moins l'une des revendications 1 à 10, **caractérisé en ce que** la longueur de la découpe (40) en forme de rainure est au moins légèrement plus grande que la longueur de la pièce de support (20) de joint d'étanchéité de manière à permettre un basculement du joint d'étanchéité (14) autour d'un axe de basculement (58) qui s'étend perpendiculairement au plan de la feuille de porte.
